# FASCICULE DE BREVET EUROPEEN

(11) **EP 0 507 642 B1**
(45) Date de publication et mention de la délivrance du brevet: **27.12.1996**
(21) Numéro de dépôt: 92400699.2
(22) Date de dépôt: 16.03.1992
(51) Int. Cl.: A47B 13/08, A47B 95/04, A47B 77/02

(54) **Panneau de bois à bords habillés et appareil électroménager muni d'un tel panneau**
Holzplatte mit montierten Rändern und Haushaltsgerät mit einer solchen Platte
Wooden panel with mounted edges and household machine with such a panel

(30) Priorité: 15.03.1991 FR 9103184
(43) Date de publication de la demande: 07.10.1992
(73) Titulaire: ESSWEIN S.A., F-85002 La Roche-sur-Yon (FR)
(72) Inventeur: Herve, Jean-Claude, F-92045 Paris la Défense (FR)
(74) Mandataire: Chaverneff, Vladimir

(56) Documents cités:
- DE-A- 3 919 856
- FR-A- 2 620 321
- US-A- 4 946 727

## Description

La présente invention concerne un panneau de bois à bords habillés.

Des panneaux de bois destinés à une décoration, à une présentation de marchandises ou à une construction de meubles ou d'appareils électroménagers comprennent souvent des bords découpés habillés esthétiquement. Un habillage des bords découpés de ces panneaux consiste habituellement à donner à ceux-ci soit une forme particulière, soit une couleur choisie, soit une forme et une couleur appariées. Cet habillage se traduit le plus souvent par un équipement de ces bords en profilés rapportés par collage, agrafage ou fixation par chevilles, tenons ou vis.

Dans leur application ou utilisation comme plans de travail, par exemple des meubles de cuisine ou des appareils électroménagers tels que des lave-linge, des lave-vaisselle, des refrigérateurs, ces panneaux de bois sont pratiquement exposés en permanence aux agents d'environnement qui leur sont hostiles, à savoir notamment l'eau, la vapeur d'eau et l'humidité.

Etant donné que leurs bords habillés par des profilés collés, agrafés ou fixés par chevilles, tenons ou vis ne sont pas étanches, ces panneaux de bois sont vulnérables à la vapeur d'eau, A l'humidité et à l'eau qui peuvent s'infiltrer, pénétrer dans leur masse et provoquer leur déformation ou leur destruction.

On peut penser qu'un profilé d'habillage surmoulé sur leurs bords peut assurer une bonne étanchéité de ceux-ci. Cependant, ce profilé y reste indémontable. Pour changer l'habillage de ces panneaux, il faudrait d'abord pouvoir enlever ce profilé surmoulé sans abîmer leurs bords et ensuite surmouler sur ces derniers un autre profilé d'habillage. Une nouvelle forme de surmoulage exige une fabrication onéreuse d'un moule et entraîne un délai de fabrication de ce nouveau moule. Il en résulte qu'un changement d'habillage d'un panneau de bois à bord habillés par un profilé d'habillage surmoulé est coûteux et long. On connaît d'après le document DE-A- 3 919 856 un dispositif de protection de bord de plaques contre les agressions thermiques et les produits chimiques, à l'aide d'une couche de résine injectée ou moulée sur ces plaques, qui n'est donc pas amovible non plus.

On connaît d'après le document FR-A- 2 620 321 un rail amovible de protection de meubles contre les chocs, mais ce rail ne peut assurer aucune protection contre l'humidité.

La présente invention visant à éviter ces inconvénients permet de réaliser un panneau de bois à bords habillés dont un changement d'habillage est facile, économique et réalisable sans délai.

L'invention a également pour objet un appareil électroménager muni d'un tel panneau.

Selon l'invention, un panneau de bois à bords habillés comprenant le long de ses bords un ensemble extérieur d'habillage fixé sur des moyens de support eux-mêmes fixés par surmoulage sur les bords du panneau, est caractérisé par le fait que les moyens de support comportent un profilé intérieur file de protection et de maintien ce profilé intérieur étant surmoulé de façon étanche sur les bords du panneau, et comportant sur sa longueur plusieurs guides de coulissement transversaux espacés, et assurant une étanchéité de ces bords à l'eau, à l'humidité et/ou à la vapeur d'eau, et que l'ensemble extérieur d'habillage est constitué par un profilé, comprenant sur sa longueur des coulisseaux transversaux espacés coopérant avec lesdits guides de coulissement, les guides comprenant des moyens de verouillage des coulisseaux, ce profilé extérieur étant amovible et monté par emboîtement sur le profilé intérieur et donnant à ces bords des formes et/ou des couleurs choisies et /ou présentant des indications ou informations particulières.

Des modifications du panneau selon la revendication indépendante sont définies dont les revendications dépendantes.

Pour mieux faire comprendre l'invention, on en décrit ci-après un exemple de réalisation illustré par des dessins ci-annexés dont :
- la figure 1 représente une vue de dessus schématique d'une partie d'un panneau de bois a bords habillés, montrant un angle frontal ABC de ce panneau dont les bords sont munis d'un profilé intérieur de protection étanche à l'eau, la vapeur d'eau et l'humidité, destiné au maintien d'un profilé extérieur d'habillage ;
- la figure 2 représente une vue en élévation partielle et schématique du tronçon AB du profilé intérieur de protection et de maintien, recouvrant le côté AB de l'angle ABC du panneau de la figure 1 ;
- la figure 3 représente une vue en élévation partielle et schématique du tronçon BC du profité intérieur de protection et de maintien, recouvrant le côté BC de l'angle ABC du panneau de la figure 1 ;
- la figure 4 représente, à une autre échelle, une vue en coupe suivant IV-IV de la figure 1 ou 2, du tronçon AB du profilé intérieur de protection et de maintien recouvrant le côté AB de l'angle ABC du panneau de la figure 1 ;
- la figure 5 représente à une autre échelle une vue en coupe suivant V-V de la figure 1 ou 3 du tronçon BC du profilé de protection et de maintien recouvrant le côté BC de l'angle ABC du panneau de la figure 1 ;
- la figure 6 représente une vue de dessous partielle et schématique d'une partie ABC d'un ensemble extérieur amovible d'habillage associé au profilé intérieur de protection et de maintien recouvrant l'angle ABC du panneau de la figure 1 ;
- la figure 7 représente une vue partielle et schématique du tronçon AB de l'ensemble extérieur amovible d'habillage, recouvrant le côté AB de l'angle ABC du panneau de la figure 1, en coupe suivant VII-VII ;
- la figure 8 représente à une autre échelle, une vue partielle et schématique en coupe suivant VIII-VIII du tronçon AB de l'ensemble extérieur amovible d'habillage de la figure 7 ;
- la figure 9 représente une vue à une autre échelle en coupe suivant IV-IV du tronçon AB de l'ensemble extérieur amovible d'habillage de la figure 7 ;
- la figure 10 représente à une autre échelle une vue partielle et schématique en coupe suivant X-X du tronçon AB de l'ensemble extérieur amovible d'habillage de la figure 7 ;
- la figure 11 représente une vue partielle et schématique du tronçon BC de l'ensemble extérieur amovible d'habillage de la figure 6 recouvrant le côté BC de l'angle ABC du panneau de la figure 1, en coupe suivant XI-XI ;
- la figure 12 représente à une autre échelle une vue partielle et schématique en coupe suivant XII-XII du tronçon BC de l'ensemble extérieur amovible d'habillage de la figure 11 ;
- la figure 13 représente à une autre échelle une vue partielle et schématique en coupe suivant XIII-XIII du tronçon BC de l'ensemble extérieur amovible d'habillage de la figure 11 ;
- la figure 14 représente à une autre échelle une vue partielle et schématique en coupe suivant XIV-XIV du tronçon BC de l'ensemble extérieur amovible d'habillage de la figure 11 ;
- la figure 15 représente à une autre échelle une vue partielle. et schématique du panneau de la figure 1 en coupe suivant V-V montrant le tronçon BC du profilé intérieur de protection et de maintien recouvrant le côté BC de l'angle ABC du panneau (figures 1, 3, 5) en assemblage avec le tronçon BC de l'ensemble extérieur amovible d'habillage recouvrant le même côté BC de l'angle ABC de ce panneau (figures 1, 11, 12) ;
- la figure 16 représente à une autre échelle une vue partielle et schématique du panneau de la figure 1 en coupe suivant XIII-XIII montrant le tronçon BC du profilé intérieur de protection et de maintien recouvrant le côté BC de l'angle ABC du panneau (figures 1, 3) en assemblage avec le tronçon BC de l'ensemble extérieur amovible d'habillage, recouvrant le même côté BC de l'angle ABC de ce panneau (figures 1, 11, 13) ;
- la figure 17 représente à une autre échelle une vue partielle et schématique du panneau de la figure 1, en coupe suivant XIV-XIV montrant le tronçon BC du profilé intérieur de protection et de maintien recouvrant le côté BC de l'angle ABC du panneau (figures 1, 3) en assemblage avec le tronçon BC de l'ensemble extérieur amovible d'habillage recouvrant le même côté BC de l'angle ABC de ce panneau (figures 1, 11, 14) ;
- la figure 18 représente à une autre échelle une vue partielle et schématique du panneau de la figure 1, en coupe suivant VIII-VIII montrant le tronçon AB du profilé intérieur de protection et de maintien recouvrant le côté AB de l'angle ABC du panneau (figures 1, 2) en assemblage avec le tronçon AB de l'ensemble extérieur amovible d'habillage recouvrant le même côté AB de l'angle ABC de ce panneau (figures 6, 7, 8) ;
- la figure 19 représente à une autre échelle une vue partielle et schématique du panneau de la figure 1, en coupe suivant IV-IV montrant le tronçon AB du profilé intérieur de protection et de maintien recouvrant le côté AB de l'angle ABC du panneau (figures 1, 2, 4) en assemblage avec le tronçon AB de l'ensemble extérieur amovible d'habillage recouvrant le même côté AB de l'angle ABC de ce panneau (figures 1, 6, 7, 9) ;
- la figure 20 représente à une autre échelle une vue partielle et schématique du panneau de la figure 1 en coupe suivant X-X montrant le tronçon AB du profilé intérieur de protection et de maintien recouvrant le côté AB de l'angle ABC du panneau (figures 1, 2) en assemblage avec le tronçon AB de l'ensemble extérieur amovible d'habillage recouvrant le même côté AB de l'angle ABC de ce panneau (figures 1, 7, 10).

L'invention est applicable aux panneaux en bois massif ou en bois reconstitué sous forme d'aggloméré, de contreplaqué, de stratifié et en particulier à ces panneaux recouverts en leurs deux faces par un revêtement protecteur qui est lui-même imperméable à l'eau et à l'humidité et/ou à la vapeur d'eau. Ces panneaux de bois peuvent avoir une forme géométrique quelconque c'est-à-dire une forme polygonale, une forme circulaire ou une forme ovale. Ces panneaux de bois destinés à une décoration, une présentation de marchandises ou une construction de meubles ou d'appareils électroménagers ont selon l'invention, des bords habillés esthétiquement étanche a l'eau, à l'humidité et/ou à la vapeur d'eau. Dans une présentation de marchandises ces panneaux de bois ont des bords habillés esthétiquement, étanches à l'eau, à l'humidité et/ou à la vapeur d'eau portant éventuellement des inscriptions donnant des informations ou indications commerciales sur ces marchandises.

Pour simplifier l'exposé de l'invention, un panneau de bois rectangulaire à bords habillés 1 servant d'un plan de travail d'un lave-vaisselle est décrit en détail ci-après. Une partie frontale de ce panneau 1 délimitée par un angle frontal ABC est schématiquement illustrée dans la figure 1. Ce panneau 1 en bois reconstitué ayant ses deux faces recouvertes d'un revêtement synthétique imperméable à l'eau, à l'humidité et/ou à la vapeur d'eau, comprend des bords avant, arrière et latéraux habillés, étanches à l'eau, à l'humidité et/ou à la vapeur d'eau.

Selon l'invention, le panneau de bois 1 à bords habillés comprend le long de ces bords, un profilé intérieur fixe de protection et de maintien assurant une étanchéité de ceux-ci à l'eau, à l'humidité et/ou à la vapeur d'eau, et un ensemble extérieur amovible d'habillage monté sur le profilé intérieur et donnant à ces bords des formes et/ou des couleurs choisies et/ou présentant des indications particulières. Le profilé intérieur fixe de protection et de maintien est un profilé en une matière moulable, ou injectable, obtenu par un surmoulage étanche et à demeure sur les bords de ce panneau de bois.

L'ensemble extérieur amovible d'habillage est constitué par une ou plusieurs pièces assemblables interchangeables démontables, en une matière modelable, moulable ou injectable.

Le profilé intérieur fixe de protection et de maintien et l'ensemble extérieur amovible d'habillage comprennent un système commun d'assemblage constitué par un système à coulisse et à ergots élastiques de blocage en fin de course de coulissement.

Le profilé intérieur fixe de protection et de maintien et l'ensemble extérieur amovible d'habillage comprennent, comme éléments composants de leur système commun d'assemblage, l'un, sur sa longueur d'une part plusieurs guides de coulissement transversaux espacés définissant respectivement des voies de glissement, et d'autre part dans une zone terminale de la voie de glissement de chacun de ces guides de coulissement, un ergot élastique de verrouillage en fin de course de coulissement, faisant saillie dans cette voie de glissement, et l'autre, sur sa longueur, d'une part des coulisseaux transversaux espacés correspondant à ces guides de coulissement, et d'autre part à l'extrémité libre avant de chacun de ces coulisseaux, une barrette de blocage coopérant avec cet ergot élastique de verrouillage pour immobiliser l'assemblage.

Dans l'exemple partiellement illustré aux figures 1 et 6, le panneau rectangulaire 1 en bois reconstitué recouvert dans ses deux faces par un revêtement imperméable à l'eau et à l'humidité ou de la vapeur d'eau comprend d'une part le long de son pourtour un profilé intérieur fixe de protection et de maintien 2, surmoulé sur ses bords (figure 1) de manière à assurer non seulement une grande étanchéité de ceux-ci mais également un solide ancrage à ces bords et d'autre part un ensemble extérieur amovible d'habillage 3 constitué par un profilé formant un cadre (figure 6) destiné à coiffer par emboîtement le profilé intérieur fixe de protection et de maintien 2.

Dans l'exemple illustré, le panneau de bois 1 comprend un habillage des bords ayant une épaisseur plus grande sur son bord frontal partiellement indiqué par BC dans les figures 1 et 6, que celle sur ses bords latéraux partiellement indiqués par AB dans les figures 1 et 6 et son bord arrière non représenté. Le profilé intérieur surmoulé fixe de protection et de maintien 2 est par exemple réalisé avec un polymère de polypropylène tandis que l'ensemble extérieur amovible d'habillage 3 est formé d'un profilé solide et esthétique en une matière synthétique telle que Acrylacitrile Butadiène Styrène ou de ABS, Polymétacrylate, Polycarbonate.

Le profilé intérieur surmoulé fixe de protection et de maintien 2 comprend sur sa longueur comme éléments composants du système d'assemblage commun avec l'ensemble extérieur d'habillage 3 d'une part plusieurs guides de coulissement transversaux espacés 5 formés chacun de deux rampes transversales face à face parallèles symétriques 6 et 7 définissant avec le corps 9 du profilé intérieur 2 deux rainures transversales parallèles délimitant une voie de glissement et d'autre part dans une zone terminale de la voie de glissement de chacun des guides de coulissement 5, un ergot élastique de verrouillage en fin de course de coulissement 10 faisant saillie dans cette voie de glissement.

Le profilé intérieur surmoulé fixe de protection et de maintien 2 comprend en outre, entre les guides de coulissement transversaux 5, des ailettes transversales de renforcement espacées 15.

L'ensemble extérieur amovible d'habillage 3 constituée par un profilé formant un cadre qui donne aux bords du panneau de bois 1 une ou des formes et/ou des couleurs particulières choisies comprend de ce fait sur sa longueur soit une section transversale homogène en forme et en couleur soit des sections transversales présentant des formes et des couleurs différentes. Dans l'exemple illustré, les figures 6 à 10 représentent des sections transversales en L de l'ensemble extérieur amovible d'habillage 3 faites dans des tronçons habillant les bords latéraux et arrière du panneau de bois 1 et les figures 6 et 11 à 14 représentent des sections transversales en L de cet ensemble extérieur amovible d'habillage 3 faites dans des tronçons habillant le bord frontal du panneau de bois 1. Les sections transversales en L représentées dans les figures 6 à 10 présentent un arrondi et une courbure à rayons plus faibles que ceux de l'arrondi et de la courbure des sections transversales en L représentées dans les figures 6 et 11 à 14.

L'ensemble extérieur amovible d'habillage 3 comprend sur sa longueur, comme éléments composants du système d'assemblage commun avec le profilé intérieur de protection et de maintien 2, d'une part des coulisseaux transversaux espacés 20 formés chacun d'une âme centrale plate prolongée latéralement par doux réglettes parallèles symétriques 21 et 22 permettant leur glissement dans les guides de coulissement 5 lors d'un montage de cet ensemble d'habillage 3 sur le profilé intérieur 2, et d'autre part à l'extrémité libre avant de chacun des coulisseaux 20, une barrette de blocage 24 destiné à écarter élastiquement l'ergot de verrouillage 10 sur son passage durant l'avancement du coulisseau 20 et à laisser après son franchissement de cet ergot de verrouillage 10 en fin de course de glissement du coulisseau 20, cet ergot de verrouillage 10 revenir élastiquement à sa position initiale, barrer le chemin de retour à cette barrette de blocage 24, empêcher le retrait du coulisseau 20 et réaliser par conséquent une immobilisation de l'assemblage ou le maintien en place de l'ensemble extérieur d'habillage 3 sur le profilé intérieur 2.

Dans un démontage de l'ensemble extérieur amovible d'habillage 3, l'ergot de verrouillage 10 est élastiquement dégagé pour laisser à la barrette de blocage 24 une voie de retour libre, ce qui permet un retrait du coulisseau 20 et par conséquent un retrait de l'ensemble extérieur d'habillage 3.

Dans l'exemple illustré, l'ensemble extérieur amovible d'habillage 3 comprend en outre dans son tronçon BC habillant le bord frontal BC du panneau 1, une ailette longitudinale de renforcement 25 qui soutient les coulisseaux 20.

Selon une variante de réalisation non représentée, l'ensemble extérieur amovible d'habillage 3 est réalisé en deux ou plusieurs pièces pour habiller les bords du panneau de bois 1. Ces pièces comportent des coulisseaux 20 espacés et des barrettes de blocage 24 décrits dans les paragraphes précédents pour leur fixation sur le profilé intérieur fixe de protection et de maintien 2 du panneau 1. Ces pièces peuvent avoir une forme représentant un dessin, une lettre, un chiffre, un groupe de lettres, de chiffres, de signes ou de symboles.

L'ensemble extérieur amovible d'habillage 3 est démontable et interchangeable, ce qui permet un changement facile et rapide de la forme et/ou la couleur de l'habillage des bords du panneau de bois 1 tout en conservant intacte une étanchéité à l'eau, à l'humidité ou à la vapeur d'eau de ces bords, grâce à l'existence du profilé intérieur surmoulé fixe de protection et de maintien 2.

Etant donne que les dimensions du panneau de bois à bords habillés sont en général relativement grandes, un surmoulage d'un profilé sur ses bords exige un moule de dimensions également grandes qui est par conséquent coûteux. Si un changement d'habillage des bords de ce panneau entraîne un changement de moule de surmoulage, ce changement d'habillage devient onéreux.

Grâce à la présente invention, un changement d'habillage des bords d'un panneau de bois à bords habillés 1 qui consiste en un simple changement d'un ensemble extérieur amovible d'habillage 3 qui est susceptible d'être réalisé économiquement en deux ou plusieurs pièces de dimensions plus faibles que celles de ce panneau, devient un changement peu coûteux ou économique.

Dans une chaîne de fabrication de lave-vaisselle, les panneaux de bois à bords habillés 1 réalisés selon l'invention permettent de sortir rapidement et économiquement des appareils à plan de travail à bords différemment habillés sans compromettre l'étanchéité à l'eau, à l'humidité ou de la vapeur d'eau de ce plan. En plus, un changement de ces panneaux de bois pour la forme ou la couleur de l'habillage de leurs bords peut se faire ainsi facilement en service après vente ou justement avant l'emballage du lave-vaisselle.

Par ailleurs, le profilé intérieur fixe de protection et de maintien 2 illustré dans les figures 1 à 4, grâce à sa structure décrite ci-dessus, ne provoque pas une déformation du panneau de bois 1 due à un retrait consécutif à son refroidissement après son surmoulage sur les bords de ce panneau.

## Revendications

1. Panneau de bois à bords habillés (1), comprenant le long de ses bords un ensemble extérieur d'habillage (3) fixé sur des moyens de support eux-mêmes fixés par surmoulage sur les bords du panneau (1), caractérisé par le fait que les moyens de support comportent un profilé intérieur fixe de protection et de maintien (2) ce profilé intérieur (2) étant surmoulé de façon étanche sur les bords du panneau (1), et comportant sur sa longueur plusieurs guides de coulissement transversaux espacés (5), et assurant une étanchéité de ces bords à l'eau, à l'humidité et/ou à la vapeur d'eau, et que l'ensemble extérieur d'habillage (3) est constitué par un profilé, comprenant sur sa longueur des coulisseaux transversaux espacés (20) coopérant avec lesdits guides de coulissement (5), les guides (5) comprenant des moyens de verrouillage (10, 24) des coulisseaux (20), ce profilé extérieur (3) étant amovible et monté par emboîtement sur le profilé intérieur (2) et donnant à ces bords des formes et/ou des couleurs choisies et/ou présentant des indications ou informations particulières.

2. Panneau selon la revendication 1, caractérisé en ce que le profilé intérieur fixe de protection et de maintien (2) est un profilé en une matière moulable ou injectable, obtenu par un surmoulage étanche et à demeure sur les bords de ce panneau.

3. Panneau selon la revendication 1, caractérisé en ce que l'ensemble extérieur amovible d'habillage (3) est constitué par une ou plusieurs pièces assemblables interchangeables, démontables, en une matière modelable, moulable ou injectable.

4. Panneau selon l'une des revendications 1 à 3, caractérisé en ce que lesdits moyens de verrouillage du profilé intérieur fixe de protection et de maintien (2) et de l'ensemble extérieur amovible d'habillage (3) comprennent un système connu d'assemblage constitué par un système à coulisse et à ergots élastiques de blocage en fin de course de coulissement.

5. Panneau selon la revendication 4, caractérisé en ce que les guides de coulissement transversaux espacés (5) définissent respectivement des voies de glissement, et comprennent dans une zone terminale de la voie de glissement de chacun de ces guides de coulissement (5), un ergot élastique de verrouillage en fin de course de coulissement (10), faisant saillie dans cette voie de glissement, l'extrémité libre avant de chacun des coulisseaux (20), comportant une barrette de blocage (24) coopérant avec cet ergot élastique de verrouillage (10) pour immobiliser l'assemblage.

6. Panneau selon l'une des revendications 1 et 2, caractérisé en ce que le profilé intérieur fixe de protection et de maintien (2) est réalisé avec un polymère de polypropylène.

7. Panneau selon l'une des revendications 1 et 3, caractérisé en ce que l'ensemble extérieur amovible d'habillage (3) est un profilé en une matière synthétique connue sous un nom commercial de ABS.

8. Panneau selon la revendication 5, caractérisé en ce que dans le profilé intérieur fixe de protection et de maintien (2), les guides de coulissement transversaux (5) sont formés chacun de deux rampes transversales face à face, parallèles, symétrique (6, 7) définissant avec un corps (9) de ce profilé intérieur (2) deux rainures transversales parallèles délimitant une voie de glissement pour un coulisseau (20), et dans l'ensemble extérieur amovible d'habillage (3), les coulisseaux transversaux (20) sont formés chacun d'une âme centrale plate prolongée latéralement par deux réglettes parallèles symétriques (21, 22) permettant leur glissement dans les guides de coulissement (5).

9. Panneau selon la revendication 5, caractérisé en ce que le profilé intérieur fixe de protection et de maintien (2) et l'ensemble extérieur amovible d'habillage (3) comprennent des ailettes de renforcement (15, 25).

10. Appareil électroménager ou meuble, caractérisé en ce qu'il comprend un plan de travail constitué par un panneau de bois selon l'une des revendications 1 à 9.

## Claims

1. Wooden panel (1) with trimmed edges, comprising, along its edges, an outer trim assembly (3) fixed onto support means which are themselves fixed onto the edges of the panel (1) by overmoulding, characterized in that the support means include a fixed inner profiled section (2) for protection and retention, this inner profiled section (2) being overmoulded in leaktight fashion over the edges of the panel (1) and including, over its length, a plurality of spaced transverse sliding guides (5), and sealing these edges against water, moisture and/or water vapour, and in that the outer trim assembly (3) consists of a profiled section, comprising over its length spaced transverse slides (20) which interact with the said sliding guides (5), the guides (5) comprising means (10, 24) for locking the slides (20), this outer profiled section (3) being removable and mounted on the inner profiled section (2) by interlocking, and giving these edges chosen shapes and/or colours and/or presenting particular indications or information

2. Panel according to Claim 1, characterized in that the fixed inner profiled section (2) for protection and retention is a profiled section made of a mouldable or injectable material, obtained by leaktight and permanent overmoulding over the edges of this panel.

3. Panel according to Claim 1, characterized in that the removable outer trim assembly (3) consists of one or more removable and interchangeable assemblable parts, made of a modelable, mouldable or injectable material.

4. Panel according to one of Claims 1 to 3, characterized in that the said means for locking the fixed inner profiled section (2) for protection and retention and for locking the removable outer trim assembly (3) comprise a known assembly system, consisting of a system with a slide and with elastic lugs constituting a stop for the end of the sliding travel.

5. Panel according to Claim 4, characterized in that the spaced transverse sliding guides (5) respectively define slideways and comprise, in an end region of the slideway of each of these sliding guides (5), an elastic lug (10) for locking at the end of sliding travel, which projects into this slideway, the front free end of each of the slides (20) including a stop bar (24) which interacts with this elastic locking lug (10) to immobilize the assembly.

6. Panel according to one of Claims 1 and 2, characterized in that the fixed inner profiled section (2) for protection and retention is made with a polypropylene polymer.

7. Panel according to one of Claims 1 and 3, characterized in that the removable outer trim assembly (3) is a profiled section made of a synthetic material known by a brand name ABS.

8. Panel according to Claim 5, characterized in that, in the fixed inner profiled section (2) for protection and retention, the transverse sliding guides (5) are each formed by two parallel and symmetrical opposing transverse ramps (6, 7) which define, with a body (9) of this inner profiled section (2), two parallel transverse grooves which delimit a slideway for a slide (20), and in the removable outer trim assembly (3), the transverse slides (20) are each formed by a flat central core, laterally extended by two symmetrical parallel strips (21, 22), allowing them to slide in the sliding guides (5).

9. Panel according to Claim 5, characterized in that the fixed inner profiled section (2) for protection and retention and the removable outer trim assembly (3) comprise reinforcing flanges (15, 25).

10. Household electrical appliance or article of furniture, characterized in that it comprises a work-surface consisting of a wooden panel according to one of Claims 1 to 9.

## Patentansprüche

1. Holzplatte (1) mit verkleideten Rändern, die entlang ihrer Ränder eine äußere Verkleidung (3) enthält, welche auf Tragmitteln befestigt ist, die ihrerseits auf die Ränder der Platte (1) aufgegossen sind, dadurch gekennzeichnet, daß die Tragmittel eine fest aufgebrachte innere Schutz- und Halteprofilleiste (2) aufweisen, die dicht auf die Ränder der Platte (1) aufgegossen ist und über ihre Länge verteilt mehrere transversale Gleitführungsglieder (5) aufweist und die Ränder gegen Wasser, Feuchtigkeit und/oder Wasserdampf abdichtet, und daß die äußere Verkleidung (3) von einer Profilleiste gebildet wird, die über ihre Länge verteilt transversale Gleitorgane (20) aufweist, welche mit den Gleitführungsgliedern (5) zusammenwirken, wobei die Gleitführungsglieder (5) Verriegelungsmittel (10, 24) für die Gleitorgane (20) aufweisen und die äußere Profilleiste (3) abnehmbar ist und durch Aufstecken auf die innere Profilleiste (2) montiert wird und diesen Rändern Formen und/oder ausgewählte Farben verleiht und/oder besondere Angaben oder Informationen trägt.

2. Platte nach Anspruch 1, dadurch gekennzeichnet, daß die fest angebrachte innere Schutz- und Halteleiste (2) eine Profilleiste aus einem gießbaren oder spritzgußfähigen Material ist, die durch dichtes Übergießen erhalten wird und auf den Rändern der Platte verbleibt.

3. Platte nach Anspruch 1, dadurch gekennzeichnet, daß die abnehmbare äußere Verkleidung (3) aus einem oder mehreren austauschbaren, demontierbaren, zusammenfügbaren Teilen besteht, die aus modellierbarem, gießfähigem oder spritzgußfähigem Material bestehen.

4. Platte nach einem der Ansprüche 1 bis 3, dadurch gekennzeichnet, daß die Verriegelungsmittel der fest angebrachten inneren Schutz- und Halteleiste (2) und der abnehmbaren äußeren Verkleidung (3) ein bekanntes Montagesystem enthalten, das von einem System mit Gleitschienen und elastischen Blockierzapfen am Ende der Gleitbewegung gebildet wird.

5. Platte nach Anspruch 4, dadurch gekennzeichnet, daß die verteilt angeordneten transversalen Gleitführungsglieder (5) Gleitkanäle definieren und in eine Endzone des Gleitkanals jedes der Gleitführungsglieder (5) einen elastischen Zapfen (10) zur Verriegelung am Ende des Gleitwegs besitzen, der in diesen Gleitkanal hineinragt, wobei das freie vordere Ende jedes der Gleitorgane (20) einen Blockiersteg (24) aufweist, der mit diesem elastischen Verriegelungszapfen (10) zusammenwirkt, um dee Einheit zusammenzuhalten.

6. Platte nach einem der Ansprüche 1 und 2, dadurch gekennzeichnet, daß die fest angebrachte innere Schutz- und Halteprofilleiste (2) aus einem Polypropylen-Polymer besteht.

7. Platte nach einem der Ansprüche 1 und 3, dadurch gekennzeichnet, daß die äußere abnehmbare Verkleidung (3) ein Profil aus einem Kunststoffmaterial ist, das unter dem Namen ABS verkauft wird.

8. Platte nach Anspruch 5, dadurch gekennzeichnet, daß in der inneren fest angebrachten Schutz- und Halteprofilleiste (2) die transversalen Gleitführungsglieder (5) von je zwei einander gegenüberliegenden, parallelen und symmetrischen transversalen Rampen (6, 7) gebildet werden, die mit einem Körper (9) der inneren Profilleiste (2) zwei transversale parallele Rinnen definieren, die einen Gleitkanal für ein Gleitorgan (20) begrenzen, während in der äußeren abnehmbaren Verkleidung (3) die transversalen Gleitorgane (20) je von einem flachen zentralen Bereich und einer seitlichen Verlängerung durch zwei parallele symmetrische Stege (21, 22) gebildet werden, die in den Gleitführungsgliedern (5) gleiten.

9. Platte nach Anspruch 5, dadurch gekennzeichnet, daß die fest angebrachte innere Schutz- und Halteprofilleiste (2) und die abnehmbare äußere Verkleidung (3) Verstärkungsrippen (15, 25) aufweisen.

10. Haushaltsgerät oder Möbel, dadurch gekennzeichnet, daß es eine Arbeitsplatte besitzt, die von einer Holzplatte nach einem der Ansprüche 1 bis 9 gebildet wird.
